# FASCICULE DE BREVET EUROPEEN

(11) **EP 0 533 637 B1**
(45) Date de publication et mention de la délivrance du brevet: **26.07.1995**
(21) Numéro de dépôt: 92830495.5
(22) Date de dépôt: 16.09.1992
(51) Int. Cl.: D05B 23/00

(54) **Machine pour la couture automatique de la pointe du pied de deux bas, spécialement des collants**
Maschine zum automatischen Nähen der Fussspitzen zweier Strümpfe, insbesondere von Strumpfhosen
Machine for automatical sewing of toes of two stockings, especially of panty hose

(30) Priorité: 18.09.1991 IT FI910231
(43) Date de publication de la demande: 24.03.1993
(73) Titulaire: SOLIS S.r.l., I-50029 Impruneta (Firenze) Fract. Tavarnuzze (IT)
(72) Inventeur: Gazzarrini, Vinicio, I-50029 Impruneta (Firenze) (IT)
(74) Mandataire: Martini, Lazzaro

(56) Documents cités:
- EP-A- 0 014 430
- EP-A- 0 075 477
- EP-A- 0 136 391
- US-A- 4 133 280

## Description

La présente invention a pour objet une machine pour la couture automatique de la pointe du pied de deux bas simultanément, et en particulier des collants.

On connaît d'après le brevet EP 136.391 du même titulaire, une machine pour la couture automatique de la pointe du pied des collants avec deux machines à coudre prévues dans deux stations distinctes, lesquelles effectuent la couture de la pointe du bas droit et respectivement du bas gauche de deux collants distincts simultanément.

L'expérience a démontré que la réduction draconienne du temps de couture de la pointe du pied des collants obtenue à l'aide de deux machines à coudre, s'avère fortement pénalisée si cette machine est reliée en amont, ou respectivement en aval, avec une autre machine qui présente un temps de cycle plus long, comme par exemple une machine qui produit les collants ou respectivement qui coud le soufflet des collants.

La présente invention a pour but principal de réaliser une machine pour la couture de la pointe des pieds des collants qui puisse être avantageusement reliée en amont, avec une machine qui produit les collants et/ou en aval, avec une machine qui coud le soufflet des collants.

Ces résultats ont été atteints conformément à l'invention en adoptant l'idée d'utiliser une machine avec des moyens à carrousel horizontal pour supporter les bas par paire sur deux tubes à retourner les bas, parallèles et munis d'ailettes coulissantes pour l'extraction de la pointe à coudre, et comprenant:
- des moyens pour bloquer et pour redresser et aligner provisoirement le bord des pointes à coudre;
- des moyens pour bloquer la pointe des deux bas avec le bord ainsi redressé et aligné sur un plan de couture et pour les transférer, par glissement, sur une machine à coudre;
- des moyens pour désenfiler des tubes à retourner les bas une portion de chaque bas destinée à faciliter ledit transfert.

Les avantages obtenus grâce à la présente invention consistent essentiellement en ce qu'il est possible de déformer provisoirement la pointe des deux bas de manière à obtenir un profil rectiligne correspondant à la ligne de couture à effectuer; que ledit bord à profil rectiligne d'un bas se trouve sur le prolongement du bord, ayant le même profil, de l'autre bas; qu'il est possible de soumettre ledit profil rectiligne provisoire des deux bas à une tension préalable et variable du tissu en correspondance de la pointe en fonction du rayon de courbure qu'on désire obtenir pour la pointe du bas après la couture; qu'il est possible de transférer en alignement ledit bord à profil provisoire rectiligne de deux bas séparés ou appartenant à un même produit manufacturé, c'est-à-dire un collant, des tubes à retourner les bas correspondants vers et jusqu'à la machine à coudre qui effectue la couture successivement.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels la FIG. 1 représente une vue de face d'une machine conformément à l'invention, dans la phase de fonctionnement initiale; la FIG. 2 représente la vue en plan de la machine de la Fig. 1; la FIG. 3 représente la vue de face de la machine de la Fig. 1 dans la phase de blocage de la pointe à coudre des deux bas; la FIG. 4 représente la vue en plan de la machine de la Fig. 3; la FIG. 5 représente la vue de face de la machine de la Fig. 1 dans une phase intermédiaire pour le redressement provisoire de la pointe des deux bas; la FIG. 6 représente la vue en plan de la machine de la Fig. 1, dans la position après exécution du redressement provisoire de la pointe des deux bas; la FIG. 7 représente la vue de face de la machine de la Fig. 1 dans la position de blocage de la pointe des deux bas après leur redressement provisoire; la FIG. 8 représente la vue en plan de la machine de la Fig. 1, en phase de transfert de la pointe des deux bas, provisoirement redressées, vers la machine à coudre; la FIG. 9 représente la vue en plan de la machine de la Fig. 1, à la fin de la couture de la pointe des deux bas; la FIG. 10 représente la vue en plan détaillée du dispositif pousseur des bas sur les tubes à retourner les bas avant la couture des pointes, dans la position de début de course; la FIG. 11 représente la vue de face du dispositif pousseur de la Fig. 10; la FIG. 12 représente la vue en plan du dispositif de la Fig. 10, dans la position de fin de course; la FIG. 13 représente la vue de face du dispositif de la Fig. 12; la FIG. 14 représente la vue en plan détaillée de la pointe des deux bas après leur couture avec la machine de la Fig. 1.

Réduite à sa structure essentielle et en référence aux figures des dessins annexés, une machine pour la couture automatique de la pointe du pied de deux bas simultanément, en particulier des collants, comprend:
- des moyens pour supporter plusieurs bas 3 par paire sur des tubes à retourner les bas horizontaux 1 correspondants, munis d'ailettes latérales 10 destinées à l'extraction de la pointe à coudre, du type à carrousel tournant par intermittence autour d'un axe vertical et avec arrêt dans la station de couture comme déjà décrit dans le brevet EP 136.391;
- des moyens pour bloquer et déformer provisoirement, c'est-à-dire redresser et aligner, le profil de la pointe 30 du pied des deux bas avec une pince 4 pour chaque bas, dont les mâchoires sont constituées par deux éléments 40 à géométrie variable, oscillants horizontalement par commande d'un cylindre pneumatique 42 à course variable au moyen de contacts de fin de course réglables, et reliés entre eux par une barrette de caoutchouc 41 pour permettre de saisir les zone latérales de la pointe 30 et simultanément tirer en arrière sa zone médiane jusqu'à obtention d'un profil rectiligne, perpendiculaire à l'axe longitudinal des tubes 1: un extenseur à palette 5 à mouvement vertical alternatif, obtenu au moyen d'un cylindre pneumatique 50, agissant vers le bas sur ladite zone médiane de la pointe de chaque bas pour en faciliter ledit recul;
- des moyens de blocage de la pointe des deux bas avec le profil ainsi modifié sur un plan horizontal fixe 6 de couture et un élément presseur à lame 7, situé au-dessus, à mouvement vertical alternif pour engager les deux pointes à coudre sur ledit plan et avec un mouvement horizontal alternatif pour les transférer ensemble par glissement sur une machine à coudre 8 dont l'aiguille verticale 80 effleure le bord du plan 6.
   Ledit élément presseur 7 est coulissant parallèlement au plan 6 dans un bras 70 qui supporte également les rouages 71,72 qui transmettent le mouvement horizontal à l'élément presseur 7, alors qu'une bielle 43 commande, par l'intermédiaire de la colonne 74, le mouvement vertical. A ce bras 70 sont également associés les deux extenseurs 5;
- des moyens pour assister le transfert des pointes de bas à coudre de la zone en face des tubes à retourner les bas respectifs 1 jusqu'à la machine à coudre 8 avec un élément pousseur 9 pour chaque bas, lequel, en appuyant sur le tissu au-dessous de chaque ailette 10 et en se déplaçant parallèlement à celle-ci jusqu'à son extrémité libre, permet de désenfiler du tube correspondant 1 une portion de bas correspondante: les deux pousseurs 9 étant montés, tournant dans un plan vertical, sur un bras 90 transversal par rapport aux tubes 1 et qui est solidaire d'un coulisseau 91 coulissant sur un guide 92 sous la commande d'un cylindre pneumatique 93 et deux cames 94,95, une de fin de course aller, c'est-à-dire avec le bas en prise, et l'autre de fin de course retour, c'est-à-dire à vide, qui commandent la rotation des pousseurs 9 de la position soulevée, c'est-à-dire de travail, à celle abaissée, c'est-à-dire de repos, et inversement.

Le fonctionnement est le suivant. Lorsqu'un bras du carrousel, avec une paire de tubes à retourner les bas 1 portant les bas respectifs 3, arrive et s'arrête dans la station de couture, les ailettes 10 avancent ou sont déjà en avant de manière connue au-delà de l'extrémité libre des tubes 1 de manière que les zones de pointe 30 des bas viennent se positionner dans la bouche ouverte des pinces 4 (voir Fig. 1); après quoi les mâchoires 40 des pinces 4 sont refermées et les ailettes 10 reculent de manière que les zones de pointe 30 des bas restent bloquées entre les mâchoires 40. Ensuite, alors que les pinces 4 s'abaissent sous l'action de la bielle 73 qui agit sur le support 44 jusqu'à amener les zones de pointe des bas sur le plan de couture 6, les mâchoires 40 sont pivotées vers les tubes à retourner les bas, pendant que les extenseurs à palette 5 poussent vers le bas la partie médiane des zones de pointe 30, de manière que les barrettes 41, avec le bord de la pointe du bas interposée, se trouvent alignées dans la direction perpendiculaire à l'axe des tubes 1 en correspondance du bord du plan de couture 6 et que le tissu de la zone de pointe des bas subit une déformation élastique correspondante, c'est-à-dire une traction à caractère provisoire (voir Fig. 8).
Le presseur à lame 7 est alors abaissé et bloque les deux zones de pointe 30 avec les bords à coudre correspondants alignés, et les mâchoires des pinces 4 sont écartées (voir Fig. 7).
Enfin, pendant que les pousseurs 9 désenfilent des tubes 1 une portion de bas correspondante, le presseur 7 revient en arrière vers la machine à coudre 8 en faisant glisser sur le plan de couture 6 les deux zones de pointe 30 des bas 3 et en passant devant l'aiguille 80 de la machine à coudre 8, au-delà de laquelle ces zones sont libérées. Au terme de la couture et après avoir été libérées de la prise du presseur 7, les zones de pointe 30 des bas perdent leur déformation élastique précédemment imposée par les pinces 4 et maintenue par le presseur 7, en reprenant la configuration naturelle du tissu, et la ligne de couture adopte un profil curviligne avec la convexité vers l'extérieur ou mixtiligne et dont la flèche est variable en fonction de la rotation plus ou moins importante imposée aux mâchoires 40 et de la traction subie par la zone médiane sous l'action des extenseurs à palette 5.

## Revendications

1. Machine pour la couture automatique de la pointe du pied de deux bas simultanément, en particulier des collants, comprenant des moyens à carrousel avec rotation horizontale et intermittente pour supporter plusieurs bas (3) par paire sur deux tubes à retourner les bas horizontaux (1) correspondants, parallèles et munis d'ailettes latérales (10) coulissantes pour l'extraction de la pointe à coudre en correspondance de la station de couture, caractérisée en ce qu'elle comprend:
- des moyens pour bloquer et déformer provisoirement, c'est-à-dire redresser et aligner, le profil de la pointe (30) des deux bas (3) avec une pince (4) pour chaque bas (3) dont les mâchoires jumelées (40) sont à géométrie variable, oscillantes horizontalement et reliés entre elles au moyen d'une barrette de caoutchouc (41) pour permettre de saisir les zone latérales du bas et simultanément tirer en arrière sa zone médiane jusqu'à obtention d'un profil rectiligne, perpendiculaire à l'axe des tubes (1) et destiné à la couture;
- des moyens de blocage de la pointe des deux bas dont le profil a été ainsi provisoirement modifié sur un plan horizontal fixe (6) de couture avec un élément presseur longitudinal (7) à lame, asservi à un mouvement rectiligne pour permettre de les transférer, par glissement, en correspondance de l'aiguille (80) d'une machine à coudre (8);
- des moyens pour désenfiler des tubes (1) une portion identique de chaque bas (3) pour assister le transfert des pointes vers la machine à coudre (8) avec un pousseur (9) agissant par en-dessous de chaque bas (3) en correspondance d'une ailette (10) du tube à retourner les bas (1) correspondant et jusqu'à son extrémité libre.

2. Machine selon la revendication 1, caractérisée en ce que les mâchoires (40) de chacune desdites pinces (4) sont constituées par deux éléments distants l'un de l'autre et articulés à leurs extrémités diamétralement opposées et dont la rotation en sens contraire est commandé par un cylindre pneumatique (42).

3. Machine selon les revendications 1 et 2, caractérisée en ce que ladite rotation des éléments constituant les mâchoires (40) des pinces (4) est réglable avec des moyens connus, pour permettre de varier la tension de la zone de pointe (30) des bas (3) avant la couture pour obtenir un profil curviligne ou mixtiligne différent de la pointe cousue.

4. Machine selon la revendication 1, caractérisée en ce qu'auxdites pinces (4) sont associés deux extenseurs à palette (5) asservis à des cylindres pneumatiques (50) correspondants, pour appuyer vers le bas sur la zone médiane de la zone de pointe (30) des deux bas (3) alors qu'elles retenues par les pinces (4) pour obtenir ledit profil rectiligne du bord à coudre.

5. Machine selon la revendication 1, caractérisée en ce que lesdites pinces (4) avec les cylindres pneumatiques correspondants (42) sont montées sur un support (44) qui est mobile verticalement sous la commande d'une bielle (73).

6. Machine selon la revendication 1, caractérisée en ce que ledit élément presseur à lame (7) est monté coulissant parallèlement au bord dudit plan de couture (6) dans un bras (70) auquel sont associés des moyens d'entraînement correspondants (71,72) et lequel est monté à l'extrémité d'une colonne (74) mobile verticalement sous la commande d'une bielle (43).

7. Machine selon la revendication 1, caractérisée en ce que lesdits extenseurs à palette (5) avec les cylindres pneumatiques correspondants (50) sont supportés par ledit bras (70).

8. Machine selon la revendication 1, caractérisée en ce que lesdits pousseurs (9) sont montés sur un bras (90) est solidaire d'un coulisseau (91) qui est commandé pour se déplacer dans une direction ou dans l'autre sur un guide (92) parallèle aux tubes à retourner les bas (1) sous la commande d'un cylindre pneumatique (93).

9. Machine selon la revendication 1, caractérisée en ce que lesdits pousseurs (9) sont commandés pour prendre une position soulevée, et respectivement abaissée, en correspondance du début de la course active et respectivement à la fin, au moyen d'une came correspondante (95,94).

## Claims

1. Machine for the automatic sewing of the toe at the foot of two stockings simultaneously, particularly of tights, consisting of means similar to a carrousel, with horizontal and intermittent rotation to support several stockings (3) in pairs on two types to return the corresponding horizontal stockints (1) in parallel and fitted with lateral sliding fins (10) for extracting the toe to be sewn corresponding to the sewing station, characterized in that it contains:
- means of blocking and deforming provisionally, ie: to straighten and align the profile of the toe (30) of the two stockings (3) with pliers (4) for each stocking (3), where the twin jaws (40) have variable geometry oscillating horizontally and connected together by means of a small rubber bar (41) to enable them to grasp the lateral zones of the stocking and simultaneously to pull its median zone backwards until a rectilinear profile perpendicular to the axis of the tubes (1) and intended for sewing is obtained;
- means of blocking the toe of the two stockings whose profile has been provisionally modified on the fixed horizontal sewing plane (6) with a bladed longitudinal pressure element (7) provided with rectilinear movement to enable it to transfer them, by sliding, corresponding to the needle (80) of a sewing machine (8);
- means for unpeeling an identical part of each stocking (3) from the tubes (1) to help the transfer of the toes towards the sewing machine (8) with a pusher (9) acting below each stocking (3) corresponding to a fin (10) of the tube for returning the corresponding stocking (1) to its free end.

2. Machine according to claim 1, characterized in that the jaws (40) of each of the said pliers (4) consist of two parts distant from one another and articulated at their diametrically opposed ends and where rotation in opposite directions is controlled by a pneumatic cylinder (42).

3. Machine according to claims 1 and 2, characterized in that the said rotation of the elements constituting the jaws (40) of the pliers (4) is controllable by well-known means, to enable one to vary the tension of the zone of the toe (3) of the stockings (3) before sewing, to obtain a curvilinear or mixed line profile of the sewn toe.

4. Machine according to claim 1, characterized in that the said pliers (4) are associated with two blade expanders (5) operated from corresponding pneumatic cylinders (50) to press from the zone of the toe (30) of the two stockings (3) towards the median zone, where they are held by the pliers (4) in order to obtain the said rectilinear profile of the edge to be sewn.

5. Machine according to claim 1, characterized in that the said pliers (4) with the corresponding pneumatic cylinders (42) are mounted on a support (44) which can move vertically controlled by a connecting rod (73).

6. Machine according to claim 1, characterized in that the said blade pressing part (7) is mounted sliding in parallel at the edge of the sewing plane (6) in an arm (70), with which means of corresponding gearing (71, 72) are associated and which is mounted at the end of a column (74) moving vertically controlled by a connecting rod (43).

7. Machine according to claim 1, characterized in that the said blade expanders (5) with the corresponding pneumatic cylinders (50) are supported by the said arms (70).

8. Machine according to claim 1, characterized in that the said pushers (9) are mounted on an arm (90) which is solid with a slider (91), which is controlled to move it in a one direction or the other on a guide (92) parallel with the tubes to return the stocking (1) controlled by a pneumatic cylinder.

9. Machine according to claim 1, characterized in that the said pushers (9) are controlled so as to take up a raised or a lowered position respectively, corresponding start of the active course and to its end respectively, by means of a corresponding cam (95, 94).

## Patentansprüche

1. Maschine zum gleichzeitigen, automatischen Nähen der Fußspitzen von zwei Strümpfen, insbesondere von Strumpfhosen, die eine sich horizontal und intermittierend drehende Karusselleinrichtung zum paarweisen Tragen mehrerer Strümpfe (3) auf zwei entsprechenden, parallelen Rohren (1) zum Wenden der horizontalen Strümpfe umfaßt, die mit seitlichen, verschiebbaren Flügeln (10) zum Herausziehen der zu nähenden Spitze entsprechend der Nähstation versehen sind, dadurch **gekennzeichnet,** daß die Maschine folgende Bestandteile umfaßt:
- Einrichtungen zum Festlegen und vorübergehenden Verformen, d.h. Ausrichten und Fluchten des Spitzenprofils (30) der beiden Strümpfe (3) mit einer Klemme (4) für jeden Strumpf (3), deren paarige Klemmbacken (40) eine variable Geometrie aufweisen, sich horizontal hin- und herbewegen und miteinander vermittels eines Gummisteges (41) verbunden sind, um es zu ermöglichen, die seitlichen Bereiche des Strumpfes zu ergreifen und gleichzeitig seine mittlere Zone soweit zurückzuziehen, bis ein geradliniges, zur Achse der Rohre (1) senkrechtes, zum Nähen bestimmtes Profil erzielt ist,
- Einrichtungen zum Festlegen der Spitzen der beiden Strümpfe, deren Profil auf diese Weise vorläufig modifiziert worden ist, in einer festen horizontalen Nähebene (6) mit einem blattförmigen Längs-Druckelement (7), das einer geradlinigen Bewegung unterworfen ist, um ihre gleitende Überführung entsprechend der Nadel (80) einer Nähmaschine (8) zu ermöglichen, und
- Einrichtungen, die dazu dienen, von den Rohren (1) einen identischen Teil eines jeden Strumpfes (3) abzufädeln, um die Übertragung der Spitzen zur Nahmaschine (8) zu unterstützen, und die einen Vorholer (9) umfassen, der von unten auf jeden Strumpf (3) entsprechend einem Flügel (10) des Rohres (1) zum Wenden der entsprechenden Strümpfe und bis zu dessen freiem Ende einwirkt.

2. Maschine nach Anspruch 1, dadurch **gekennzeichnet,** daß die Backen (40) einer jeden Klemmvorrichtung (4) von zwei Elementen gebildet werden, die im Abstand voneinander angeordnet und an ihren diametral gegenüberliegenden Enden angelenkt sind und deren Drehung im entgegengesetzten Sinn von einem pneumatischen Zylinder (42) gesteuert wird.

3. Maschine nach Anspruch 1 und 2, dadurch **gekennzeichnet,** daß die Drehung der Elemente, die die Backen (40) der Klemmen (4) bilden, mit bekannten Mitteln regelbar ist, um eine Variation der Spannung der Zone der Spitzen (30) der Strümpfe (3) vor dem Nähen zu ermöglichen, um ein krummliniges oder gemischtliniges Profil zu erhalten, das von der genähten Spitze verschieden ist.

4. Maschine nach Anspruch 1, dadurch **gekennzeichnet,** daß den Klemmen (4) zwei Paletten-Spannvorrichtungen (5) zugeordnet sind, die von entsprechenden pneumatischen Zylindern (50) betätigt werden, um die mittlere Zone des Spitzenbereiches (30) der beiden Strümpfe (3) dann, wenn diese von den Klemmen (4) festgehalten werden, nach unten zu drücken, um das besagte geradlinige Profil des zu nähenden Randes zu erhalten.

5. Maschine nach Anspruch 1, dadurch **gekennzeichnet,** daß die Klemmen (4) mit den entsprechenden pneumatischen Zylindern (42) auf einer Tragvorrichtung (44) montiert sind, die in senkrechter Richtung unter der Steuerung eines Pleuels (73) bewegbar ist.

6. Maschine nach Anspruch 1, dadurch **gekennzeichnet,** daß das blattförmige Druckelement (7) so montiert ist, daß es parallel zum Rand der besagten Nähebene (6) in einem Arm (70) verschiebbar ist, dem entsprechende Antriebseinrichtungen (71, 72) zugeordnet sind und der am Ende einer Säule (74) montiert ist, die unter der Steuerung eines Pleuels (43) in senkrechter Richtung bewegbar ist.

7. Maschine nach Anspruch 1, dadurch **gekenngeichnet,** daß die Paletten-Streckvorrichtungen (5) mit den zugehörigen pneumatischen Zylindern (50) von besagtem Arm (70) getragen werden.

8. Maschine nach Anspruch 1, dadurch **gekennzeichnet,** daß die besagten Vorholer (9) auf einem Arm (90) montiert sind, der mit einem Schieber (91) fest verbunden ist, der unter der Steuerung eines pneumatischen Zylinders (93) so steuerbar ist, daß er sich unter einer Führung (92) Parallel zu den Rohren (1) zum Wenden der Strümpfe hin- und herbewegt.

9. Maschine nach Anspruch 1, dadurch **gekennzeichnet,** daß die Vorholer (9) zum Einnehmen einer angehobenen bzw. abgesenkten Position von einem entsprechenden Nocken (95, 94) in Übereinstimmung mit dem Beginn bzw. dem Ende des Arbeitsablaufes gesteuert werden.
